# FASCICULE DE BREVET EUROPEEN

(11) **EP 1 075 198 B1**
(45) Date de publication et mention de la délivrance du brevet: **21.08.2002**
(21) Numéro de dépôt: 99917725.6
(22) Date de dépôt: 07.05.1999
(51) Int. Cl.: A44C 5/10

(54) **BRACELET**
UHRARMBAND
BRACELET

(30) Priorité: 07.05.1998 CH 103298
(43) Date de publication de la demande: 14.02.2001
(73) Titulaire: MONTRES ROLEX SA, 1211 Genève 24 (CH)
(72) Inventeur: AQUILLON, Alain, CH-1213 Petit-Lancy (CH)
(74) Mandataire: Savoye, Jean-Paul
(86) Numéro de dépôt international: CH9900191
(87) Numéro de publication internationale: WO99058011

(56) Documents cités:
- EP-A- 0 146 094
- CH-A- 655 836
- CH-A- 669 316
- DE-A- 3 603 850
- FR-A- 2 599 601
- FR-A- 2 742 638
- US-A- 1 751 792
- US-A- 2 518 163

## Description

La présente invention se rapporte à un bracelet à maillons articulés comprenant des éléments décalés longitudinalement qui s'interpénètrent les uns dans les autres, reliés par des organes de pivotement conçus pour s'engager dans des logements alignés transversalement ménagés à travers lesdits éléments s'interpénétrant.

On a déjà proposé dans le DE.-A-36 03 850 de relier des maillons articulés de bracelet du type susmentionné par des chevilles d'articulation logées partiellement dans le logement de la partie faisant saillie longitudinalement d'un maillon et poussées hors de ce logement par un ressort, engageant alors la cheville d'artictlation dans un logement adjacent s'ouvrant dans les faces voisines de deux parties latérales décalées du maillon adjacent, situées de part et d'autre de ladite partie faisant saillie longitudinalement. Ces chevilles coulissent librement dans leur logement et peuvent en être éjectées par la force exercée par le ressort, de sorte qu'une telle disposition rend la fixation des maillons les uns aux autres délicate puisque les chevilles de pivotement risquent d'être projetées pendant leur engagement dans le logement voisin du maillon adjacent.

On a également proposé dans le US 2 518 163 et dans le US 1 751 792 des articulations invisibles entre des maillons, mais il s'agit dans un cas de maillons creux en deux parties assemblées après avoir introduit l'axe de pivotement qui se trouve ainsi emprisonné, dans l'autre cas d'un maillon obtenu par pliage d'une feuille de métal, deux languettes étant repliées autour de l'axe de pivotement. Dans aucun de ces cas il ne s'agit de maillons usinés dans la masse.

Le but de la présente invention est de permettre l'articulation de maillons faciles à fabriquer et à monter Le bracelet ainsi obtenu peut être compact et mince et présenter un bel aspect esthétique.

Cet objectif est atteint grâce à l'objet de l'invention tel que défini par les revendications.

Une forme d'exécution de l'invention va être décrite. Cette forme d'exécution est illustrée schématiquement et à titre d'exemple par le dessin annexé dans lequel :
- les figures 1a et 1b montrent une vue de dessus et de côté partiellement en coupe d'un détail d'un mode de réalisation préféré d'un bracelet selon l'invention.
- les figures 2a et 2b montrent une vue de dessus et de côté partiellement en coupe d'un autre détail du mode de réalisation préféré d'un bracelet selon les figures 1a et 1b.
- les figures 3a et 3b montrent une vue de dessus et de côté partiellement en coupe d'un autre détail du mode de réalisation préféré d'un bracelet selon les figures 1a, 1b, 2a et 2b.

Le bracelet selon l'invention comporte des maillons 1,1',1" reliés les uns aux autres de façon articulée à travers des axes de pivotement 2,2'. Les axes de pivotement sont invisible de l'extérieur. De préférence, le bracelet est très plat et mince, représentant ainsi un aspect particulièrement esthétique et désirable.

A titre d'exemple, un mode de réalisation de bracelet est montré. Les figures 1a à 3b montrent un bracelet avec des maillons relié entre eux par des axes de pivotement 2,2' dont une extrémité 2a, 2'a est en forme de cône. L'homme de l'art, en connaissant l'invention, peut réaliser d'autres formes d'exécution d'axes de pivotement. De préférence, les axes de pivotement sont véritablement invisibles de l'extérieur, ce qui veut dire qu'en tournant le bracelet et en le regardant de dessus, de dessous et de côté, on ne voit pas les axes de pivotement.

Pour fabriquer le bracelet, des matériaux très divers peuvent être utilisés, comme des matières en plastique, des fibres synthétiques, des fibres au carbone et bien sûrs des métaux comme l'acier, par exemple acier du type 316L sous forme de poudres métalliques enrobées d'un liant theimoplastique (M.I.M.), etc., De préférence, le mode de réalisation selon les figures 1a à 3b est en acier.

De préférence, les maillons sont fabriqués par des méthodes de moulage connues et appliquées pour des matériaux les plus divers. De tels procédés par moulage sont économe et rapide. Ainsi, les maillons peuvent être fabriqués avec des logements 4,4' pour les axes de pivotement déjà prémoulé , de façon que par la suite, il suffit d'introduire les axes de pivotement dans ces logements pour que les maillons soient préfabriqués pour le montage du bracelet.

De préférence, le bracelet est monté en reliant les maillons les uns aux autres par encliquetage des axes de pivotement ainsi agencés sur un des maillons directement dans des ouvertures 3,3',3", 3"' correspondantes d'un maillon voisin. Un tel montage est facile et rapide.

Le bracelet illustré par les figures 1-3 comporte des maillons 1,1',1" comprenant deux parties latérales la, 1b et une partie médiane 1c décalée dans le sens longitudinal du bracelet.

Comme le montre en particulier la figure 2a, la portion saillante de la partie médiane la de chaque maillon 1,1',1" pénètre dans la portion en retrait de la partie médiane la du maillon 1,1',1" adjacent.

La figure 3a permet de bien comprendre le mode de montage et d'articulation des maillons 1,1',1"... Ces maillons sont reliés et articulés les uns aux autres par des chevilles de pivotement 2,2' dont une extrémité 2a,2'a est conique. Ces chevilles sont disposées dans des logements sensiblement transversaux et coaxiaux 4,4' ménagés dans la portion saillante de la partie médiane 1c des maillons 1.

Chaque logement transversal 4,4' s'ouvre sur une face latérale orientée dans la direction longitudinale du bracelet et fait face à l'entrée d'un logement 3,3',3"... s'ouvrant dans la face latérale parallèle et adjacente d'une partie latérale 1a, 1b du maillon adjacent.

L'autre extrémité de ce logement transversal 4,4' débouche dans un logement sensiblement longitudinal 4", respectivement 4"' dont une extrémité s'ouvre dans la face latérale de la portion en retrait de cette partie médiane 1c.

Comme le montre la figure la, deux autres chevilles 2",2"' sont introduites dans les logements longitudinaux 4", 4"'. Une de leurs extrémités 2"a, 2"' a est conique. Sur cette figure la, un maillon 1 est représenté avant la mise en place des chevilles 2-2"', tandis que le maillon 1' est représenté avec les chevilles 2-2"' introduites dans leurs logements respectifs 4-4". On constate que les extrémités coniques des chevilles de pivotement 2,2' sont engagées dans les logements longitudinaux 4", 4"' et que leurs autres extrémités ne sortent pas des logements transversaux 2,2', tandis que les extrémités coniques 2"a, 2'"a des chevilles 2", 2"' butent contre les extrémités coniques 2a, 2'a des chevilles de pivotement 2, 2' et font saillie hors de leurs logements respectifs 4", 4'".

Lorsque la portion saillante de la partie médiane 1c du maillon 1' de la figure la est disposée dans la portion en retrait de la partie médiane 1c du maillon adjacent, les ouvertures des logements transversaux 4, 4' se trouvent vis-à-vis des ouvertures des logements 3,3' des parties latérales 1a, 1b du maillon 1 adjacent (figure 3a).

En poussant les chevilles 2", 2"' dans leurs logements longitudinaux respectifs 4", 4'", les déplacements des extrémités coniques 2"a, 2"' a des chevilles 2", 2" provoquent les déplacements à 90° des chevilles de pivotement 2,2' en sens opposés l'une par rapport à l'autre, faisant sortir ces chevilles de pivotement de leurs logements respectifs pour les faire pénétrer dans les logements 3,3' du maillon adjacent. Pour entrer dans ces logements les chevilles de pivotement 2,2' peuvent avoir un certain jeu avec les logements 3,3'. Les extrémités des chevilles 2,2' peuvent pivoter avec jeu dans ces logements 3,3'.

Comme le montre la figure 3a, en fin de course, les chevilles 2", 2'" sont complètement noyées dans leurs logements respectifs 4", 4'" et les extrémités des cônes 2a, 2'a des chevilles de pivotement se trouvent en appui contre la partie cylindrique des chevilles 2", 2"', de sorte que ces chevilles 2", 2"'empêchent les chevilles de pivotement 2, 2' de se déplacer longitudinalement les verrouillant dans la position illustrée par la figure 3a.

De préférence, quatre chevilles 2-2"' sont prévues par maillon. Une partie supérieure 10,10',10" de chaque maillon couvre les chevilles 2-2"' et les logements de façon qu'ils sont invisibles. L'homme de l'art, en connaissant la présente invention peut varier la forme des parties supérieures 10,10'10". Ainsi il peut prévoir des formes très variées comme par exemple des carrés, des demi-lunes, des double demi-lunes, etc.. Ce montage par engagement des chevilles 2,2' est irréversible, c'est-à-dire que le bracelet est indémontable.

## Revendications

1. Bracelet à maillons articulés (1, 1', 1",...) comprenant des parties latérales (1a, 1b) et une partie médiane (1c), la partie médiane d'un maillon pénétrant entre les parties Latérales d'un maillon adjacent et étant reliée à celles-ci par des chevilles de pivotement (2, 2') conçues pour s'engager dans des logements (4,4') sensiblement transversaux ménagés à travers ladite partie médiane (1c), **caractérisé en ce que** lesdits logements sensiblement transversaux (4,4') de ladite partie médiane (1c) communiquent avec un logement longitudinal de guidage (4", 4'") qui reçoit une cheville-poussoir (2", 2 "') munie d'une extrémité conique (2"a, 2"'a) venant lors du montage en contact avec une desdites chevilles de pivotement (2, 2'), pour transformer le déplacement de ladite cheville-poussoir (2" 2'") dans son logement de guidage (4", 4"') en un déplacement transversal de ladite cheville de pivotement (2, 2'), afin d'engager celle-ci dans un autre logement (3,3') adjacent auxdits logements sensiblement transversaux (4,4') dudit maillon, cet autre Logement (3,3') étant ménagé sur une partie Latérale (1a, 1b) d'un maillon adjacent.

2. Bracelet selon la revendication 1, **caractérisé en ce que** une fois déplacée dans l'autre (3, 3') desdits logements sensiblement transversaux, la surface de ladite cheville-poussoir (2", 2"') en contact avec ladite cheville de pivotement (2,2') est sensiblement perpendiculaire à l'axe d'articulation desdites parties Latérates et médiane s'interpénetrant.

3. Bracelet selon la revendication 1, **caractérisé en ce que** ladite cheville-poussoir (2", 2"') a une longueur ne dépassant pas celle dudit logement longitudinal (4", 4"') pour qu'en position de verrouillage elle se trouve complètement à l'intérieur dudit logement longitudinal (4", 4"').

4. Bracelet selon la revendication 1, **caractérisé en ce que** chacun desdits maillons (1, 1') est formé d'une partie inférieure, comportant lesdites parties latérales et médiane (1a, 1b, lc) qui s'interpénètrent les unes dans les autres et une partie supérieure (10, 10', 10",...) dont la forme de la surface supérieure diffère sensiblement de celle de ladite partie inférieure.

## Claims

1. Bracelet with articulated links (1, 1', 1", etc.) comprising lateral parts (1a, 1b) and a central part (1c), the central part of a link penetrating between the lateral parts of an adjacent link and being connected to this ones, by pivot pegs (2, 2') designed to engage in roughly transverse housings (4,4') formed through said central part (1c), **characterized in that** said roughly transverse housings (4,4') of said central part (1c) communicate with a longitudinal guide housing (4", 4"') which houses a push peg (2, 2"') equipped with one conical end (2"a, 2"'a) coming into contact when assembly with one of said pivot pegs (2, 2') to convert the movement of said push peg (2" 2"') in its guide housing (4", 4"') into a transverse movement of said pivot peg (2, 2') so as to engage the latter in another housing (3, 3') adjacent to said roughly transverse housings (4, 4') of said link, said other housing (3, 3') being provided on a lateral part (1a, 1b) of an adjacent link.

2. Bracelet according to claim 1, **characterized in that** once moved into the other (3, 3') of said roughly transverse housings, the surface of said push peg (2", 2"') in contact with said pivot peg (2,2') is roughly perpendicular to the axis of articulation of said interpenetrating lateral and central parts.

3. Bracelet according to claim 1, **characterized in that** said push peg (2", 2"') has a length which does not exceed that of said longitudinal housing (4",4"') so that, in the locked position, it is completely inside said longitudinal housing (4", 4"').

4. Bracelet according to claim 1, **characterized in that** each of said links (1, 1') is formed of a lower part comprising said lateral parts and said central part (1a, 1b, 1c) which interpenetrate into one another, and an upper part (10, 10', 10", etc.), the shape of the upper surface of which differs appreciably from that of said lower part.

## Patentansprüche

1. Armband aus gelenkigen Kettengliedern (1, 1', 1", ...) mit seitlichen Abschnitten (1a, 1b) und einem mittleren Abschnitt (1c), wobei der mittlere Abschnitt eines Kettengliedes zwischen die seitlichen Abschnitte eines benachbarten Kettengliedes eindringt und mit diesen durch Drehzapfen (2, 2') verbunden ist, die so ausgelegt sind, dass sie in im Wesentlichen quer verlaufende Lager (4, 4') einrasten, die durch den benannten mittleren Abschnitt (1c) hindurchgeführt sind, **dadurch gekennzeichnet, dass** die benannten, im Wesentlichen quer verlaufenden Lager (4, 4') des benannten mittleren Abschnitts (1c) mit einem längs verlaufenden Führungslager (4", 4"') in Verbindung stehen, das einen Druckstift (2", 2"') aufnimmt, der mit einem kegelförmigen Ende (2"a, 2"'a) versehen ist, das beim Zusammenbau mit einem der benannten Drehzapfen (2, 2') in Berührung kommt, um die Verschiebung des benannten Druckstifts (2", 2"') in seinem Führungslager (4", 4"') in eine Querverschiebung des benannten Drehbolzens (2, 2') umzuwandeln, um diesen Bolzen in ein anderes Lager (3, 3') einzurasten, das den benannten, im Wesentlichen quer verlaufenden Lagern (4, 4') des benannten Kettengliedes benachbart ist, wobei dieses andere Lager (3, 3') in einen seitlichen Abschnitt (1a, 1b) eines benachbarten Kettengliedes eingearbeitet ist.

2. Armband gemäss Anspruch 1, **dadurch gekennzeichnet, dass** nach seiner Verschiebung in das andere (3, 3') der benannten, im Wesentlichen quer verlaufenden Lager die Oberfläche des benannten Druckstifts (2", 2"'), die mit dem benannten Drehbolzen (2, 2') in Berührung steht, im Wesentlichen senkrecht zur Gelenkachse der benannten, sich gegenseitig durchdringenden seitlichen und mittleren Abschnitte ist.

3. Armband gemäss Anspruch 1, **dadurch gekennzeichnet, dass** der benannte Druckstift (2", 2"') eine Länge besitzt, die nicht diejenige des benannten längs verlaufenden Lagers (4", 4"') übersteigt, damit er sich in der verriegelten Stellung gänzlich innerhalb des benannten, längs verlaufenden Lagers (4", 4"') befindet.

4. Armband gemäss Anspruch 1, **dadurch gekennzeichnet, dass** jedes der benannten Kettenglieder (1, 1') aus einem unteren Abschnitt, der die benannten seitlichen und mittleren Abschnitte (1a, 1b, 1c) umfasst, die sich gegenseitig durchdringen, sowie aus einem oberen Abschnitt (10, 10', 10", ...) besteht, bei dem sich die Gestalt der Oberseite wesentlich von der des benannten unteren Abschnitts unterscheidet.
